# EUROPÄISCHE PATENTSCHRIFT

(11) **EP 2 795 016 B1**
(45) Veröffentlichungstag und Bekanntmachung des Hinweises auf die Patenterteilung: **27.04.2022**
(21) Anmeldenummer: 12812937.6
(22) Anmeldetag: 18.12.2012
(51) Int. Cl.: E04F 15/00, E04F 15/02

(54) **PANEEL EINES FUSSBODENBELAGS MIT FREMDELEMENT**
PANEL OF A FLOOR COVERING HAVING A SEPARATE ELEMENT
PANNEAU DE REVÊTEMENT DE SOL MUNI D'UN ÉLÉMENT RAPPORTÉ

(30) Priorität: 19.12.2011 DE 102011121349; 12.07.2012 DE 102012013742
(43) Veröffentlichungstag der Anmeldung: 29.10.2014
(73) Patentinhaber: Fritz Egger GmbH & Co. OG, 6380 St. Johann in Tirol (AT)
(72) Erfinder: HERRMANN, Eberhard, 23970 Wismar (DE); DUERNBERGER, Johann, 6382 Kirchdorf (AT)
(74) Vertreter: Cohausz & Florack
(86) Internationale Anmeldenummer: PCT/EP2012/075960
(87) Internationale Veröffentlichungsnummer: WO 2013/092592

(56) Entgegenhaltungen:
- EP-A1- 1 978 179
- WO-A2-2011/012104
- DE-A1- 10 237 397
- DE-A1-102009 041 297
- US-A1- 2010 281 803
- US-A1- 2011 167 750

## Beschreibung

Die Erfindung betrifft ein Paneel eines Fußbodenbelags, insbesondere eines Laminatfußbodenbelags, mit einer ersten Seitenkante und einer zweiten Seitenkante, wobei die erste Seitenkante und die zweite Seitenkante einander gegenüberliegend angeordnet und so korrespondierend zueinander ausgebildet sind, dass die erste Seitenkante durch eine etwa vertikale Bewegung mit der zweiten Seitenkante eines gleichartigen Paneels verbunden werden kann, wobei die erste Seitenkante eine erste Verriegelungsnase mit einer überwiegend nach oben weisenden ersten Verriegelungsfläche aufweist, wobei die erste Verriegelungsnase an einem Verriegelungsabschnitt vorgesehen ist, wobei die zweite Seitenkante eine zweite Verriegelungsnase mit einer überwiegend nach unten weisenden zweiten Verriegelungsfläche aufweist und wobei die erste und die zweite Verriegelungsfläche im verbundenen Zustand einander in einer Richtung parallel zu den Paneelen hintergreifen.

Paneele dieser Art sind bereits bekannt. Allerdings besteht noch Optimierungsbedarf hinsichtlich der Verriegelung der Seitenkanten. Zur Verriegelung der Seitenkanten müssen die Verriegelungsnasen unter elastischer Verformung der Seitenkanten aneinander vorbei gezwängt werden, so dass die Verriegelungsnasen einander anschließend hintergreifen und die Seitenkanten so dauerhaft gegeneinander verrasten können. Die Seitenkanten sollten dazu im Bereich der Verriegelungsnasen einerseits recht elastisch sein, damit es zu keiner Beschädigung der Seitenkanten beim Verbinden der Seitenkanten durch eine Bewegung in etwa vertikal zum Fußbodenbelag kommt. Andererseits sollten die entsprechenden Bereiche aber auch nicht zu elastisch sein, damit die Seitenkanten sicher und dauerhaft miteinander verriegelt bleiben. Es soll auch nicht zu einem Versatz der Oberseiten der aneinander grenzenden Paneele kommen. Dies ist unansehnlich und kann zur Beschädigung der entsprechenden Kanten bzw. Oberflächen führen. Zu einem solchen Versatz der Oberseiten kann es insbesondere bei einer punktuellen Belastung kommen.

In der EP 1 415 056 B1 ist ein Paneel beschrieben, das über ein Fremdelement in vertikaler Richtung mit einem gleichartigen Paneel verriegelt werden kann. Dazu weist das an einer ersten Seitenkante vorgesehene Fremdelement einen beweglichen Verriegelungsfinger auf, der in eine dafür vorgesehene Nut in einer zweiten Seitenkante eines angrenzenden Paneels eingreift. Das Fremdelement ist in der ersten Seitenkante in eine Nut an einem Verriegelungselement eingesteckt, weshalb die Nut schmal ausgeführt sein muss und weshalb die Stabilität der Verbindung zwischen der ersten Seitenkante und der zweiten Seitenkante gering ist. Außerdem können in den Bereich zwischen der Nut und dem Verriegelungsfinger des Fremdelements Späne oder sonstige Verunreinigungen eindringen, die beim Verbinden entsprechender Paneele zu einer Beschädigung der ersten und/oder der zweiten Seitenkante führen können.

Ferner sind Paneele der eingangs genannten Art aus der DE 102 37 397 A1 und der US 2011/0167750 A1, von der die Erfindung ausgeht, bekannt. Die Stabilität derartiger Verbindungen ist jedoch noch nicht zufriedenstellend, obschon die Verbindungen einen nicht unerheblichen Platz beanspruchen.

Daher liegt der vorliegenden Erfindung die Aufgabe zugrunde, die eingangs genannten und zuvor näher beschriebenen Paneele derart auszugestalten und weiterzubilden, dass die Verbindung zwischen den ersten und zweiten Seitenkanten entsprechender Paneele stabiler und kompakter ausgebildet werden kann.

Diese Aufgabe wird durch ein Paneel mit den Merkmalen von Anspruch 1 gelöst.

Das Paneel ist als Laminatpaneel ausgebildet und weist eine Trägerplatte aus einem Holzwerkstoff, beispielsweise in Form einer mitteldichten Faserplatte (MDF), einer hochdichten Faserplatte (HDF), einer Spanplatte oder einem Oriented Strand Board (OSB), aus einem Kunststoff oder einem Wood-Plastic-Compound (WPC) aus einem Holzwerkstoff und einem Kunststoff auf, wobei der Holzwerkstoff in stückiger oder faseriger Form in einer Kunststoffmatrix aufgenommen sein kann.

Auf der Trägerplatte können eine Dekor- und eine Schutzschicht vorgesehen sein. Die Schutzschicht ist dabei zum Schutz des Dekors vor Abrieb vorgesehen. Das Dekor ist dabei entweder auf ein harzgetränktes Papier oder direkt auf die bedarfsweise grundierte Trägerplatte aufgedruckt. Zum Schutz des Dekors kann darüber noch wenigstens eine Harzschicht vorgesehen sein, die bedarfsweise Fasermaterialien (Overlay) und/oder harte Feststoffpartikel wie etwa Korund umfassen kann. Um ein Durchbiegen entsprechender Paneele zu verhindern, kann an der Unterseite ein Gegenstrich aus einer Lack- oder Harzschicht oder eine Gegenzugschicht aus einem harzgetränkten Kraftpapier vorgesehen sein.

Ferner können noch eine dritte und eine vierte Seitenkante vorhanden sein, die ebenfalls korrespondierend zueinander und einander gegenüberliegend vorgesehen sind. Bedarfsweise können die dritte Seitenkante und die vierte Seitenkante durch gegenseitiges Einwinkeln miteinander verbunden werden. Das Herunterwinkeln der einen Seitenkante gegenüber der anderen Seitenkante kann dabei eine Bewegung im Wesentlichen von oben nach unten bezogen auf eine angrenzende erste und eine angrenzende zweite Seitenkante erzeugen, die durch eine entsprechende Bewegung gleichzeitig miteinander verbunden werden.

Unter einem Fremdelement wird ein Element der ersten Seitenkante angesehen, das nicht aus dem Material der Trägerplatte herausgearbeitet und/oder nicht einstückig mit der Trägerplatte verbunden ist. Vorzugsweise bestehen Fremdelemente aus anderen Materialien als die Trägerplatte der Paneele. Auf diese Weise können die Eigenschaften der Verbindung zwischen der ersten Seitenkante und der zweiten Seitenkante besser eingestellt werden.

Um das Fremdelement unverlierbar mit der ersten Seitenkante zu verbinden, weist diese eine Nut auf, in der das Fremdelement abschnittsweise aufgenommen ist, und zwar vorzugsweise formschlüssig. Das Fremdelement kann in die Nut eingeschoben, eingesteckt, verkeilt, verklebt oder anders befestigt werden. Es bietet sich beispielsweise an, wenn der in der Nut aufgenommene Teil des Fremdelements Rippen aufweist, die etwas in Richtung der Nutöffnung geneigt und in dieser Ausrichtung gegen die Nutflanken angestellt sind. Dann müssten diese Rippen erst umgebogen werden, um das Fremdelement aus der Nut herauszuziehen. Hier kommt beispielsweise ein sogenanntes Tannenzapfenprofil in Frage. Dadurch kann das Fremdelement reibschlüssig und/oder formschlüssig in der Nut gehalten werden.

Die Nut kann verhältnismäßig breit ausgebildet werden, wenn diese beispielsweise nicht an einem Verriegelungselement der ersten Seitenkante vorgesehen wird, da hier von der ersten Seitenkante beispielsweise keine zusätzlichen Kräfte aufgenommen werden müssen. Zudem kann die Nut so mit hinreichendem Abstand zum distalen Ende der ersten Seitenkante vorgesehen werden, so dass das Fremdelement vollständig unterhalb eines Abschnitts der Seitenkante angeordnet sein kann. Dann ist das Fremdelement gut gegen einen Eintrag von Spänen oder sonstigen Verunreinigungen von oben geschützt.

Die Nut oder der an die Nut angrenzende Teil der ersten Seitenkante weist auch eine Anschlagfläche für das Fremdelement, insbesondere für den in der Nut aufgenommenen Teil des Fremdelements auf. Die Anschlagfläche ist dabei derart ausgebildet, dass das Fremdelement oder der in der Nut aufgenommene Teil des Fremdelements gegen die Anschlagfläche stößt, wenn das Fremdelement oder der in der Nut aufgenommene Teil des Fremdelements aus der Nut ausgezogen wird, und zwar bevor der in der Nut aufgenommene Teil des Fremdelements die Nut verlassen hat. Die Anschlagfläche ist daher vorzugsweise gegenüber der Auszugsrichtung des in der Nut aufgenommenen Teils des Fremdelements geneigt. Je mehr die Anschlagfläche gegenüber dieser Auszugsrichtung geneigt ist und/oder je größer die Anschlagfläche ausgebildet ist, desto größere Kräfte können von dem Fremdelement in Auszugsrichtung auf die Anschlagfläche übertragen werden. Das Fremdelement ist durch den Anschlag an der Anschlagfläche gegen ein unbeabsichtigtes Ausziehen aus der Nut gesichert. Insbesondere kann die Anschlagfläche gewährleisten, dass der in der Nut aufgenommene Teil des Fremdelements formschlüssig in der Nut gehalten ist. Dabei bietet es sich an, wenn die Anschlagfläche durch eine Stufe, einen Absatz und/oder Vorsprung entlang wenigstens einer Nutflanke der das Fremdelement teilweise aufnehmenden Nut gebildet wird.

Zusätzlich oder alternativ kann die Anschlagfläche aber auch dem Positionieren des Fremdelements in der Nut dienen. Dies geschieht beispielsweise dadurch, dass auf das Fremdelement eine Auszugskraft ausgeübt wird, die dafür sorgt, dass das Fremdelement an der Anschlagfläche anliegt. Die entsprechende Auszugskraft kann beispielsweise ohne weiteres Zutun im verbundenen Zustand der Seitenkanten auf das Fremdelement ausgeübt werden. Alternativ oder zusätzlich kann der in der Nut aufgenommene Teil des Fremdelements unter Vorspannung in die Nut eingefügt worden sein. Diese Vorspannung kann eine Rückstellkraft in Auszugsrichtung des in der Nut aufgenommenen Teils des Fremdelements ausüben. Die Rückstellkraft kann beispielsweise gewährleisten, dass das Fremdelement im verbundenen Zustand wie vorbestimmt gegenüber der ersten Seitenkante positioniert ist, vorzugsweise indem der in der Nut aufgenommene Teil des Fremdelements an der Anschlagfläche anliegt.

Die Vorspannung kann etwa durch eine Komprimierung oder ein Verbiegen des Fremdelements erzeugt werden, beispielsweise weil die Nut etwas zu klein ist oder nicht hinreichend geformt ist, um den in der Nut aufgenommenen Teil des Fremdelements vorspannungsfrei aufnehmen zu können. Die Vorspannung bildet dabei eine Kraft, welche den in der Nut aufgenommenen Teil des Fremdelements wenigstens teilweise in Auszugsrichtung aus der Nut zu bewegen versucht und das Fremdelement so in Anlage an der Anschlagfläche hält. Auf die beschriebene Weise kann beispielsweise eine Selbstarretierung und/oder eine Selbstpositionierung des Fremdelements erreicht werden. Auch dabei bietet es sich an, wenn die Anschlagfläche durch einen Absatz und/oder Vorsprung entlang wenigstens einer Nutflanke der das Fremdelement teilweise aufnehmenden Nut gebildet wird.

Eine Vorspannung zur besseren Verbindung der Seitenkanten und/oder der genaueren Positionierung des Fremdelements in der Nut der ersten Seitenkante, wobei das Fremdelement vorzugsweise an der Anschlagfläche der ersten Seitenkante anliegt, kann alternativ oder zusätzlich auch erreicht werden, indem im verbundenen Zustand der an den in der Nut vorgesehene Teil des Fremdelements angrenzende Teil des Fremdelements, bei dem es sich um den Verriegelungsabschnitt handeln kann aber nicht muss, gegenüber dem in der Nut vorgesehenen Teil des Fremdelements zur Erzeugung einer Rückstellkraft verschwenkt ist, und zwar vorzugsweise um eine Schwenkachse, die sich längs zur ersten Seitenkante und damit längs zum Fremdelement erstreckt. Der Teil des Fremdelements, der an den in der Nut aufgenommenen Teil des Fremdelements angrenzt, ist vorzugsweise in Richtung der zweiten Seitenkante verschwenkt. Wenn der an den in der Nut aufgenommenen Teil des Fremdelements angrenzende Teil des Fremdelements nach unten weist, kann der nach unten weisende Teil des Fremdelements nach oben und/oder vorne verschwenkt sein und umgekehrt. Die sich ergebende Rückstellkraft versucht etwa den in der Nut aufgenommenen Teil des Fremdelements in Auszugsrichtung aus der Nut herauszuziehen, was aber beispielsweise durch die Anschlagfläche der ersten Seitenkante verhindert wird. Die Anschlagfläche kann so bedarfsweise zu einer Positionierung des Fremdelements gegenüber der ersten Seitenkante beitragen. Eine Anlage des Fremdelements an der zusätzlichen Anlagefläche ist jedoch nicht zwingend erforderlich.

Bedarfsweise kann der Winkel α zwischen dem in der Nut vorgesehenen Teil des Fremdelements und dem an den in der Nut vorgesehenen Teil des Fremdelements angrenzenden Teil, bei dem es sich ebenfalls um den Verriegelungsabschnitt des Fremdelements handeln kann, im unverbundenen Zustand kleiner sein als im verbundenen Zustand. Dies wird beispielsweise dadurch erreicht, dass der an den in der Nut vorgesehenen Teil des Fremdelements angrenzende Teil des Fremdelements beim Einstecken in die Nut gegen die erste Seitenkante stößt und infolgedessen verschwenkt wird. Wenn der an den in der Nut aufgenommenen Teil des Fremdelements angrenzende Teil des Fremdelements beispielsweise gegenüber der Nut nach unten absteht, kann das Fremdelement an die untere Lippe der Nut, vorzugsweise an die distale Endfläche der unteren Lippe der Nut stoßen. Wenn nun noch beispielsweise an der oberen Nutflanke eine Anschlagfläche vorgesehen ist, wird der in der Nut aufgenommene Teil des Fremdelements gegebenenfalls tendenziell aus der Nut herausgezogen und gegen die Anschlagfläche gedrückt. Das Fremdelement wird so beispielsweise eine definierte Position einnehmen. Alternativ oder zusätzlich kann das Fremdelement auch derart in der Nut verkeilt und/oder verklemmt werden, dass das Fremdelement besser in der Nut gehalten wird.

Bei einer bevorzugten Ausgestaltung des Paneels ist der Winkel α zwischen dem in der Nut vorgesehenen Teil des Fremdelements und dem an den in der Nut vorgesehenen Teil des Fremdelements angrenzenden Teil des Fremdelements im Verbundenen Zustand kleiner als der Winkel β zwischen der unteren Flanke der Nut und dem distalen Ende, insbesondere der Endfläche, der unteren Lippe der Nut. Bei entsprechender Ausgestaltung der ersten Seitenkante wird im verbundenen Zustand ein Freiraum zwischen dem Fremdelement und der unteren Lippe der Nut bereitgestellt, in den der Verriegelungsabschnitt beim Verbinden der ersten und zweiten Seitenkante ausweichen kann. Dabei kann der Verriegelungsabschnitt oder ein anderer Teil des Fremdelements wenigstens abschnittsweise an der unteren Lippe der Nut anliegen, um zu verhindern, dass der Verriegelungsabschnitt unter Belastung außer Eingriff mit der Verriegelungsnase der zweiten Seitenkante gelangen kann und/oder die Verriegelungsnase der zweiten Seitenkante deutlich weniger hintergreift. Auch in diesem Zusammenhang kann die zuvor beschriebene Ausbildung des Teils des Fremdelements, der an den in der Nut vorgesehenen Teil des Fremdelements angrenzt, in gleicher Weise für den Verriegelungsabschnitts gelten, wenn dieser an den in der Nut aufgenommenen Teil des Fremdelements anschließt. Die Anlage des Fremdelements an der unteren Lippe der Nut kann alternativ oder zusätzlich dazu dienen, die Vorspannung des Fremdelements und/oder die Verkeilung des Fremdelements in der Nut in definierter Weise einzustellen, da das Fremdelement durch die Anlage an der unteren Lippe eine definierte Verformung erreicht.

Der an den in der Nut vorgesehene Teil des Fremdelements angrenzende Teil des Fremdelements, bei dem es sich um den Verriegelungsabschnitt handeln kann aber nicht muss, kann alternativ auch unten und/oder zur ersten Seitenkante verschwenkt sein, so dass eine Rückstellkraft erzeugt wird, die den Verriegelungsabschnitt gegen die Verriegelungsnase der zweiten Seitenkante drückt. Die Verbindung der Seitenkanten sitzt dann stramm und somit stabil. So kann beispielsweise sichergestellt werden, dass ein definierter Verbindungszustand erreicht und ein versehentliches Trennen der Seitenkanten vermieden wird.

Besonders einfach zu fertigen ist es, wenn die Nut einen rechteckigen Querschnitt aufweist. Dabei kann die Längserstreckung der Nut von der Öffnung der Nut in Richtung des Nutgrunds der Nut einen Winkel mit der Oberseite des Paneels einschließen. Dieser Winkel beträgt vorzugsweise zwischen 10° und 90°, vorzugsweise zwischen 15° und 65°. Je größer der Winkel ist, desto eher ist es möglich, die Paneelen in Auszugsrichtung zu trennen, indem das Fremdelement aus der Nut gleitet. Geringere Winkel können dagegen zu einer dauerhafteren und stabileren Verbindung der ersten und zweiten Seitenkanten führen.

Gegenüber dem in der Nut aufgenommenen Teil des Fremdelements steht der Verriegelungsabschnitt des Fremdelements vorzugsweise in einer Richtung nach außen also in Richtung eines angrenzenden Paneels vor, ohne aber gegenüber der Trägerplatte oder der Paneeloberseite nach außen vorstehen zu müssen. So kann die Funktion des Verriegelungsabschnitts, nämlich das Verriegeln einer angrenzenden Seitenkante, optimal genutzt werden. Dabei kann beispielsweise vorgesehen sein, dass der Verriegelungsabschnitt des Fremdelements gegenüber dem in der Nut vorgesehenen Teil des Fremdelements in distaler Richtung parallel zum Paneel vorsteht.

Zur Stabilisierung des Fußbodenbelags und insbesondere auch der Verbindung zwischen der ersten und der zweiten Seitenkante stützt sich der Verriegelungsabschnitt im verbundenen Zustand der ersten Seitenkante mit der zweiten Seitenkante auf dem Untergrund ab. Dies wird beispielsweise dadurch erreicht, dass sich der Verriegelungsabschnitt bis zur Ebene der Unterseite des Paneels nach unten hin erstreckt.

Das Fremdelement kann zusätzlich auch so vorgesehen sein, dass sich das Fremdelement im verbundenen Zustand der ersten Seitenkante mit der zweiten Seitenkante an der zweiten Seitenkante abstützt. Das Abstützen des Fremdelements erfolgt vorzugsweise an einer überwiegend in Richtung des distalen Endes der zweiten Seitenkante weisenden Fläche der zweiten Seitenkante. Auf diese Weise kann erreicht werden, dass das Fremdelement im verbundenen Zustand der ersten und der zweiten Seitenkante wie gewünscht positioniert ist. Eine zusätzliche Verriegelungsfläche zwischen dem Fremdelement und der zweiten Seitenkante ist nicht erforderlich. Es bietet sich zudem an, wenn sich das Fremdelement in einer etwa geradlinigen Verlängerung der Nut an der zweiten Seitenkante abstützt. So wird das Fremdelement beispielsweise von der zweiten Seitenkante soweit wie gewünscht in die Nut hinein gedrückt.

Das Fremdelement kann auch in eine Ausnehmung der zweiten Seitenkante eingreifen und sich bedarfsweise an einer Fläche der Ausnehmung der zweiten Seitenkante abstützen. Diese kann an einer überwiegend in Richtung des distalen Endes der zweiten Seitenkante weisenden Fläche der Fall sein. Ein Fremdelement kann aber ergänzend oder ersatzweise auch in Kontakt mit wenigstens einer überwiegend nach oben und/oder überwiegend nach unten weisenden Kontaktfläche der Aufnahme in Kontakt kommen. Durch diese wenigstens eine Kontaktfläche, an der das Fremdelement anliegt oder zur Anlage kommen kann, kann eine zusätzliche Verriegelung des Fremdelements mit der zweiten Seitenkante gegenüber einem Trennen der ersten und der zweiten Seitenkante voneinander erreicht werden. Es kann aber zusätzlich oder alternativ auch eine Positionierung des Fremdelements derart erreicht werden, dass das verriegelnde Hintergreifen der ersten Verriegelungsfläche und der zweiten Verriegelungsfläche unterstützt wird. Dies kann beispielsweise dadurch erreicht werden, dass das Fremdelement durch Anlage an der Kontaktfläche noch besser bzw. stabiler positioniert und/oder in Position gehalten wird.

Alternativ oder zusätzlich kann der Verriegelungsabschnitt und der in der Nut aufgenommene Teil des Fremdelements über ein Scharnierelement mittelbar oder unmittelbar verbunden sein. Das Scharnierelement kann dabei so ausgebildet sein, dass der Verriegelungsabschnitt beim Verbinden der ersten Seitenkante mit der zweiten Seitenkante um das Scharnierelement vom angrenzenden Paneel weg geschwenkt wird. Alternativ oder zusätzlich kann der Verriegelungsabschnitt auch um das Scharnierelement zum angrenzenden Paneel hin geschwenkt werden bzw. wieder zurück in die Ausgangsstellung geschwenkt werden, um so die Seitenkanten miteinander zu verrasten. Das Scharnierelement bildet also vorzugsweise eine Schwenkachse parallel zur Oberseite des Paneels.

Das Verrasten bzw. Verriegeln das Verriegelungsabschnitts mit der korrespondierenden Verriegelungsnase kann bedarfsweise ein deutlich hörbares Geräusch, etwa in Form eines Klickens, erzeugen, um dem Verleger anzuzeigen, dass die Seitenkanten bestimmungsgemäß miteinander verbunden sind.

Zur Verbesserung der Stabilität der Verbindung zwischen der ersten und der zweiten Seitenkante kann das Scharnierelement weiter weg von der Paneeloberseite angeordnet sein als dies die Verriegelungsnase des Fremdelements ist.

Anstatt ein Scharnierelement vorzusehen, kann der Verriegelungsabschnitt aber auch so ausgebildet sein, dass er beim Verbinden in Richtung der Paneelebene verschoben und/oder zusammengedrückt wird. Dadurch ist es nicht erforderlich, den Verriegelungsabschnitt um das Scharnierelement zu verschwenken, weshalb auf einen entsprechenden Scharnierabschnitt verzichtet werden kann. Besonders bevorzugt ist es in diesem Zusammenhang, wenn der Verriegelungsabschnitt beim Verbinden in Richtung der Paneelebene um 2% bis 25% seiner Ausdehnung in eben dieser horizontalen Richtung verschoben und/oder zusammengedrückt werden kann. Weiter bevorzugt ist es, wenn der Verriegelungsabschnitt etwa durch Zusammenwirken mit der zweiten Seitenkante in der Paneelebene um 4% bis 20% verschoben und/oder zusammengedrückt werden kann. Besonders gute Eigenschaften der Verbindung wurden erhalten, wenn der Verriegelungsabschnitt wenigstens 6% und höchstens 15% seiner Ausdehnung in Richtung der Paneelebene verschoben und/oder zusammengedrückt werden kann. Dann können die Seitenkanten leicht miteinander verbunden werden, ohne dass die Gefahr eines versehentlichen Trennens der Seitenkanten besteht.

Zur Einstellung der Elastizität des Verriegelungsabschnitts beim Verbinden der ersten und der zweiten Seitenkante und/oder zur Einstellung der Widerstandskraft des Verriegelungsabschnitts gegenüber einem Abheben der ersten Seitenkante von der zweiten Seitenkante, kann zwischen dem Verriegelungsabschnitt und dem in der Nut vorgesehenen Teil des Fremdelements ein sich längs zur ersten Seitenkante erstreckender Hohlraum im Fremdelement vorgesehen sein. Der Hohlraum ist vorzugsweise senkrecht zur ersten Seitenkante geschlossen und wird dazu vorzugsweise vom Fremdelement umgriffen. Besonders bevorzugt ist es in diesem Zusammenhang, wenn der Hohlraum einerseits beim Verbinden der ersten Seitenkante mit der zweiten Seitenkante zusammengedrückt und/oder komprimiert werden kann und/oder andererseits sich anschließend wieder vergrößern und/oder ausdehnen kann. Das Zusammendrücken des Hohlraums erleichtert dann beispielsweise das Verbinden, während das anschließende Vergrößern des Hohlraums das Verriegeln der Seitenkanten in vertikaler Richtung unterstützen kann.

Das Fremdelement ist zur Bereitstellung geeigneter Eigenschaften, insbesondere zur Bereitstellung geeigneter Elastizitäten, aus einem Kunststoffmaterial gefertigt. Besonders einfach ist es dabei, wenn das Fremdelement aus einem extrudierten Material gefertigt und/oder selbst extrudiert ist. Das Fremdelement kann dann zur Montage am Paneel von einem endlosen Profil abgetrennt werden. Das Fremdelement kann zur besseren Einstellung der Eigenschaften und/oder zur voneinander unabhängigen Variation der Eigenschaften von dem in der Nut aufgenommenen Teil und dem Verriegelungsabschnitt coextrudiert sein. Insbesondere im Falle einer Coextrusion kommt die Herstellung des Fremdelements aus unterschiedlichen Kunststoffen in Frage.

Um die zweite Seitenkante kompakt ausbilden zu können, so dass unnötiger Verschnitt vermieden wird, ist die zweite Verriegelungsnase am distalen Ende der zweiten Seitenkante vorgesehen. Zusätzlich kann die zweite Verriegelungsnase an einem Verriegelungselement vorgesehen sein, was zur Stabilisierung und Langlebigkeit der Verbindung zwischen der ersten und der zweiter Seitenkante beitragen kann.

Beispielsweise dazu kann sich das Verriegelungselement im Wesentlichen in Richtung der Paneeloberseite erstrecken. Zudem kann bedarfsweise das Verriegelungselement im verbundenen Zustand der ersten Seitenkante mit der zweiten Seitenkante wenigstens abschnittsweise in eine Nut eingreifen, die in Richtung der Paneelunterseite offen sein kann. Wenn der Verriegelungsabschnitt bis unter die Öffnung einer solchen Nut ragt, kann die Verbindung stabil und können die Seitenkanten kompakt ausgebildet werden.

Alternativ oder zusätzlich kann die erste Seitenkante eine sich im Wesentlichen in Richtung der Paneelunterseite erstreckende Passfeder aufweisen, wobei die zweite Seitenkante bedarfsweise eine zur Passfeder korrespondierende Passnut aufweisen kann. So kann etwa im verbundenen Zustand der ersten Seitenkante mit der zweiten Seitenkante die Passfeder in die Passnut eingreifen und so ebenfalls zu einer Verriegelung der ersten mit der zweiten Seitenkante beitragen, auch wenn diese bevorzugt eine Verriegelung parallel zu den Paneelen und senkrecht zu den verbundenen Seitenkanten ist.

Zur Verriegelung der Seitenkanten können die Passfeder und die Passnut im verbundenen Zustand der ersten Seitenkante mit der zweiten Seitenkante korrespondierende Kontaktflächen aufweisen. Die Kontaktflächen können dabei dazu ausgebildet sein, die erste Seitenkante und die zweite Seitenkante in einer Richtung parallel zu dem Paneel zu verriegeln.

Es kann auch vorgesehen sein, dass die Passfeder und die Passnut im verbundenen Zustand der ersten Seitenkante mit der zweiten Seitenkante jeweils zwei korrespondierende Kontaktflächenpaare aufweisen und dass diese Kontaktflächenpaare die erste Seitenkante und die zweite Seitenkante in zwei entgegengesetzten Richtungen parallel zu dem Paneel und bedarfsweise senkrecht zu den verbundenen Seitenkanten verriegeln.

Alternativ oder zusätzlich kann zur gegenseitigen Abstützung der Seitenkanten im verbundenen Zustand der ersten Seitenkante und der zweiten Seitenkante das distale Ende der Passfeder auf dem Nutgrund der Passnut aufliegen.

Die Seitenkanten können besonders kompakt und die Verbindung kann besonders geschlossen realisiert werden, wenn ein Kontaktflächenpaar von Passfeder und Passnut im verbundenen Zustand der ersten Seitenkante mit der zweiten Seitenkante in horizontaler Richtung des Paneels auf Höhe der äußeren Kanten der Sichtseite der Paneeloberseite angeordnet ist.

Nachfolgend wird die Erfindung anhand einer lediglich Ausführungsbeispiele darstellenden Zeichnung näher erläutert. In der Zeichnung zeigen die
- Fig. 1 bis 4: miteinander verbundene erste und zweite Seitenkanten unterschiedlicher Ausführungsbeispiele nicht erfindungsgemäßer Paneele in einer Seitenansicht und
- Fig. 5 bis 10: miteinander verbundene erste und zweite Seitenkanten unterschiedlicher Ausführungsbeispiele erfindungsgemäßer Paneele in einer Seitenansicht.

Die in den Fig. 1 bis 10 dargestellten Paneele 1 sind Laminatpaneele mit einer Dekorativen oberen Schicht 2 und einer die Spannungen im Paneel 1 ausgleichenden Grundschicht 3, die zu beiden Seiten einer Trägerplatte 4 in Form einer Faserplatte aus einem Holzwerkstoff vorgesehen sind. Die beiden Paneele 1 sind mit einer auf der rechten Seite dargestellten ersten Seitenkante 5 und einer an jedem Paneel der ersten Seitenkante 5 gegenüber vorgesehenen und auf der linken Seite dargestellten zweiten Seitenkante 6 miteinander verbunden. Durch die entsprechende Verbindung sind die dargestellten Seitenkanten 5,6 in einer Richtung parallel zu den Paneelen 1 und senkrecht zu den Seitenkanten 5,6 einerseits und in einer Richtung etwa senkrecht in Bezug zu den Paneelen 1 andererseits gegeneinander verriegelt.

Die Oberseiten der miteinander verbundenen Paneele 1 sind fluchtend zueinander ausgerichtet. Die Paneele 1 weisen angrenzend zu den Oberseiten an der ersten Seitenkante 5 und an der zweiten Seitenkante 6 korrespondierende und im verbundenen Zustand aneinander anliegende Anschlagsflächen 7 auf. Oberhalb der Anschlagsflächen 7 können Abschrägungen 8 zur Bildung einer sogenannten V-Fuge im verbundenen Zustand vorgesehen sein. Der entsprechenden Anschlagfläche 7 der ersten Seitenkante 5 schließt sich eine Passfeder 9 an, die sich in etwa von oben nach unten erstreckt. Dabei kann eine Flanke der Passfeder 9 die eine zuvor beschriebene Anschlagfläche 7 bilden.

Beim dargestellten und insoweit bevorzugten Paneel 1 grenzt an die dem distalen Ende der ersten Seitenkante 5 abgewandte Flanke der Passfeder 9 eine Nut 10 an, die ebenfalls eine gemeinsame Flanke mit der Passfeder 9 bildet und sich im Wesentlichen von unten nach oben erstreckt.

Auf der dem distalen Ende der ersten Seitenkante 5 abgewandten Seite der Nut 10 schließt sich eine Nut 11 an, in der ein Teil eines Fremdelements 12 eingreift. Der in die Nut eingreifende Teil 13 des Fremdelements 12 wird dauerhaft kraftschlüssig, reibschlüssig und/oder stoffschlüssig in der Nut 11 gehalten, die vorzugsweise einen im Wesentlichen rechteckigen Querschnitt bildet.

Das Fremdelement 12 trägt eine erste Verriegelungsnase 14, die mit der zweiten Verriegelungsnase 15 der mit der ersten Seitenkante 5 verbundenen zweiten Seitenkante 6 in Eingriff steht. Die erste und die zweite Verriegelungsnase 14,15 weisen erste und zweite Verriegelungsflächen 16,17 auf, die sich im verbundenen Zustand in Richtung der Paneele 1 und senkrecht zu den Seitenkanten 5,6 hintergreifen, um ein Abheben der ersten Seitenkante 5 gegenüber der zweiten Seitenkante 6 zu verhindern. Dazu weist die erste Verriegelungsfläche 16 überwiegend nach unten, während die zweite Verriegelungsfläche 17 etwa um den gleichen Winkel gegenüber der Oberseite des Paneels 1 geneigt ist und nach oben weist.

Die zweite Verriegelungsnase 15 ist an einem Verriegelungselement 18 vorgesehen, das selbst an einem distalen Ende der zweiten Seitenkante 6 angeordnet ist und sich im Wesentlichen von unten nach oben erstreckt. Mit seinem oberen Ende steckt das Verriegelungselement 18 in der an der ersten Seitenkante 5 vorgesehenen, korrespondierenden Nut 10.

Angrenzend zum Verriegelungselement 18, und zwar auf der von dem distalen Ende der zweiten Seitenkante 6 abgewandten Seite, ist eine Passnut 19 vorgesehen, die mit dem Verriegelungselement 18 eine gemeinsame Flanke bildet. An der dem distalen Ende der zweiten Seitenkante 6 abgewandten Seite der Passnut 19 ist die an die Oberkante des Paneels 1 angrenzende Anschlagsfläche 7 vorgesehen.

Die gemeinsamen Flanken einerseits von der Passfeder 9 und der angrenzenden Nut 10 und andererseits von dem Verriegelungselement 18 und der Passnut 19, bilden jeweils eine Kontaktfläche 20,21. Die Kontaktflächen 20,21 sind korrespondierend zueinander ausgerichtet und liegen im verbundenen Zustand der ersten Seitenkante 5 mit der zweiten Seitenkante 6 aneinander an. Durch die aneinander anliegenden Anschlagsflächen 7 angrenzend zu den Paneeloberseiten und die ebenfalls aneinander anliegenden Kontaktflächen 20,21 werden die erste und die zweite Seitenkante 5,6 untereinander in einander entgegengesetzte Richtungen jeweils parallel zu den Paneelen 1 und senkrecht zu den Seitenkanten 5,6 verriegelt.

Auch wenn bei den dargestellten und insoweit bevorzugten Paneelen 1 die ersten Seitenkanten 5 stets sehr ähnlich und die zweiten Seitenkanten 6 im Wesentlichen gleich ausgebildet sind, soll durch die Darstellung der bevorzugten Paneele 1 nicht zum Ausdruck gebracht werden, dass die gleichen, zuvor beschriebenen Elemente der ersten Seitenkante 5 und/oder der zweiten Seitenkante 6 tatsächlich stets vorhanden sein müssen. Die Wiedergabe von sehr ähnlichen Paneelen 1 soll lediglich der besseren Vergleichbarkeit der in den Fig. 1 bis 10 dargestellten, bevorzugten Ausgestaltungen der Paneele 1, insbesondere in Bezug auf die Form der Nut 11 zur Aufnahme des Fremdelements 12 und die Ausbildung des Fremdelements 12, dienen.

Es könnte also beispielsweise auf das Verriegelungselement 18, die Passnut 19 und/oder die Kontaktfläche 20,21 verzichtet werden. Alternativ könnte aber auch die Anordnung dieser Elemente untereinander abgewandelt werden. Gleiches gilt dementsprechend in gleicher Weise für die Passfeder 9 und/oder die Verriegelungsnut 10. Die Verriegelungsnase 15 ist an einem distalen Ende der zweiten Seitenkante 6 vorgesehen. Es ist lediglich bevorzugt, dass die zweite Seitenkante 6 unter der Verriegelungsnase 15 zurückversetzt ist, also nicht bis unter die Verriegelungsnase 15 ragt und/oder die Verriegelungsnase 15 nicht untergreift. Letztlich lassen sich auch einzelne Elemente der beschriebenen ersten Seitenkante 5 und der zweiten Seitenkante 6 herausgreifen oder anders miteinander kombinieren, solange dies nicht zu Lösungen führt, die für den Fachmann erkennbar technisch unsinnig sind.

Eine Verriegelung der ersten Seitenkante 5 mit der zweiten Seitenkante 6, insbesondere gegenüber einem Abheben der ersten Seitenkante 5 von der zweiten Seitenkante 6, also in einer Richtung im Wesentlichen oder wenigstens in etwa senkrecht zu den miteinander verbundenen Paneelen 1 wird durch ein gegenseitiges Hintergreifen der ersten und der zweiten Verriegelungsnase 14,15 erreicht. Dazu wird die erste Seitenkante 5 von oben auf die zweite Seitenkante 6 aufgeschoben. Dabei stößt die zweite Verriegelungsnase 15 gegen die erste Verriegelungsnase 14, die an einem Verriegelungsabschnitt 22 positioniert ist. Dabei drückt die zweite Verriegelungsnase 15 den Verriegelungsabschnitt 22 in eine Richtung weg vom distalen Ende der ersten Seitenkante 5, wobei der Verriegelungsabschnitt beispielsweise um ein zwischen dem in der Nut 11 aufgenommenen Teil 13 des Fremdelements 12 und dem Verriegelungsabschnitt 22 vorgesehenes Scharnierelement 23 weggeschwenkt werden kann. Dadurch kann die zweite Verriegelungsnase 15 an der ersten Verriegelungsnase 14 vorbei gleiten. Ist dies geschehen, schwenkt beispielsweise der Verriegelungsabschnitt 22 um das Scharnierelement 23 in Richtung seiner ursprünglichen Position zurück und verrastet auf diese Weise für den Verleger hörbar mit der zweiten Verriegelungsnase 15. Wird der Verriegelungsabschnitt 22 nicht um ein Scharnierelement 23 zurückverschwenkt, wird der Verriegelungsabschnitt 22 anderweitig in Richtung der Ausgangsposition zurückbewegt, um mit der zweiten Verriegelungsnase 15 zu verrasten. Anschließend ist der in den Fig. 1 bis 10 dargestellte verbundene Zustand der ersten und der zweiten Seitenkante 5,6 erreicht, indem die erste und die zweite Verriegelungsfläche 16,17 der beiden Verriegelungsnasen 14,15 aneinander anliegen.

Alternativ zu dem zuvor beschriebenen Vorgehen, könnte bei entsprechender Umgestaltung der in den Fig. 1 bis 10 dargestellten zweiten Seitenkante auch zusätzlich oder anstelle zu der zweiten Verriegelungsnase 15 ein an die Verriegelungsnase mittelbar oder unmittelbar angrenzender Bereich der zweiten Seitenkante 6 gegen die erste Verriegelungsnase 14 und/oder den Verriegelungsabschnitt 22 stoßen, um den Verriegelungsabschnitt 22 in eine Richtung weg vom distalen Ende der ersten Seitenkante 5 zu bewegen, wenn die erste Seitenkante 5 mit der zweiten Seitenkante 6 verbunden wird.

Zur Abstützung der ersten und der zweiten Seitenkanten 5,6 gegeneinander ist bei den in den Fig. 1 bis 3 dargestellten und insoweit bevorzugten Paneelen 1 die Passfeder 9 dazu ausgebildet, sich im verbundenen Zustand der Seitenkanten 5,6 auf dem Nutgrund der Passnut 19 abzustützen. Zudem stützt sich der Verriegelungsabschnitt 22 mit seinem unteren distalen Ende auf dem Untergrund des Fußbodenbelags ab.

Der Unterschied der in den Fig. 1 bis 3 dargestellten Paneele 1 beruht in der Anordnung der Nut 11 zur teilweisen Aufnahme und Fixierung des Fremdelements 12 sowie die Ausbildung des Fremdelements 12 selbst. Die Nut 11 weist grundsätzlich eine Längserstreckung von ihrer Öffnung bis hin zum Nutgrund auf. Diese Längserstreckung der Nut bildet in ihrer Verlängerung mit der Oberseite des Paneels 1 bzw. Fußbodens einen Winkel γ, der bei dem in der Fig. 1 dargestellten Paneel 45° beträgt. Der gleiche Winkel γ beträgt bei dem in der Fig. 2 dargestellten Paneel 30°, während der Winkel γ bei dem in der Fig. 3 dargestellten Paneel 15° beträgt. Je flacher die Nut 11 ausgerichtet ist, desto stärker wird der in der Nut 11 vorgesehene Teil 13 des Fremdelements 12 in der Nut 11 verkeilt, wenn die erste Seitenkante 5 in Auszugsrichtung nach oben belastet wird. Umso geringer ist zudem die Gefahr oder Möglichkeit, dass das Fremdelement 12 aus der Nut 11 herausgezogen wird. Durch die Neigung der Nut 11 und die Verbindung zwischen dem in der Nut aufgenommenen Teil 13 des Fremdelements 12 einerseits und der Nut 11 andererseits kann bedarfsweise eingestellt werden, dass sich miteinander verbunden Paneele 1 trennen lassen, indem die erste Seitenkante 5 gegenüber der zweiten Seitenkante 6 abgehoben wird, wobei das Fremdelement 12 wenigstens teilweise aus der Nut 11 herausgezogen wird. Gleichzeitig sollte die Verbindung zwischen dem Fremdelement 12 und der Nut 11 so stabil sein, dass ein versehentliches Trennen miteinander verlegter Paneele 1 verhindert wird.

Das in der Fig. 4 dargestellte und insoweit bevorzugte Paneel 1' ist sehr ähnlich zu den in den Fig. 1 bis 3 dargestellten Paneelen 1 ausgebildet. Allerdings ist ein Fremdelement 12' mit einem nach oben stehenden Verriegelungsabschnitt 22' vorgesehen. Der Verriegelungsabschnitt 22' ist an einem Scharnierelement 23' befestigt, das nahe der Unterseite des Fremdelements 12' angeordnet ist, welche in Richtung des Bodens weist. Auf der dem Verriegelungsabschnitt 22' abgewandten Seite des Scharnierelements 23' ist das Fremdelement 12' in gleicher Weise in eine Nut 11 eingeschoben, wie dies bereist im Zusammenhang mit den Fig. 1 bis 3 beschrieben worden ist.

In Richtung des Bodens stützt sich der Verriegelungsabschnitt 22' auf einer Zunge 24 der ersten Seitenkante 5' ab, die unterhalb des Fremdelements 12 angeordnet ist und die sich beim dargestellten uns insoweit bevorzugten Paneel 1 zum distalen Ende hin Keilförmig verjüngt. Durch die entsprechende Zunge 24 können von der Verbindung der ersten Seitenkante 5' mit der zweiten Seitenkante 6 hohe Auszugskräfte in vertikaler Richtung aufgenommen werden.

Zum Verbinden der ersten Seitenkante 5' mit der zweiten Seitenkante 6, wird die erste Seitenkante 5' auf die zweite Seitenkante 6 aufgeschoben. Dabei wird zunächst der Verriegelungsabschnitt 22' von der Verriegelungsnase 15 der zweiten Seitenkante 6 um das Scharnierelement 23' in Richtung der Nut 11 geschwenkt, wobei das Scharnierelement beim dargestellten und insoweit bevorzugten Paneel an die Zunge 24 angrenzt. Wenn die Verriegelungsnase 14 des Verriegelungsabschnitts 22' die Verriegelungsnase 15 der zweiten Seitenkante 6 passiert hat, schwenkt diese durch die elastische Rückstellkraft des Scharnierelements 23' in Richtung ihrer Ausgangsstellung nach außen und weg von der Nut 11. Sodann untergreift die Verriegelungsnase 14 an dem Verriegelungsabschnitt 22' die Verriegelungsnase 15 am Verriegelungselement 18. Vorzugsweise liegt der Verriegelungsabschnitt auf der unter ihr vorgesehenen Zunge 24 der ersten Seitenkante 5' auf. Bedarfsweise kann aber auch ein nicht zu großer Anstand zwischen dem Verriegelungsabschnitt 22' und der Zunge 24 toleriert werden, wenn die Verbindung der ersten Seitenkante 5' mit der zweiten Seitenkante 6 dann nicht zu instabil wird.

In der Fig. 5 ist ein Paneel 1" mit einer abgewandelten ersten Seitenkante 5" und einem abgewandelten Fremdelement 12" dargestellt. Das Fremdelement 12" sitzt mit einem hinteren Ende in einer Nut 11 der ersten Seitenkante 5", die im Wesentlichen horizontal verläuft, grundsätzlich aber auch stärker geneigt zur Horizontalen verlaufen könnte. Die Nut 11 weist an ihrem äußeren Ende einen Absatz 25 auf. Dieser Absatz 25 definiert eine in die Nut hinein weisende Anschlagfläche 26 für das Fremdelement 12". Das Fremdelement 12" liegt an dieser Anschlagfläche 26 an oder gelangt in Anlage mit dieser Anschlagfläche 26, wenn der in der Nut 11 aufgenommene Teil des Fremdelements 12" in Auszugsrichtung aus der Nut 11 verschoben würde. Der Absatz 25 und die von diesem definierte Anschlagfläche 26 sind bei dem in der Fig. 5 dargestellten Paneel 1" nicht so groß, dass infolge eines Formschlusses ein Ausziehen des Fremdelements 12" aus der Nut 11 sicher verhindert werden könnte, obwohl dies möglich wäre. Dann wäre nämlich auch das Einbringen des Fremdelements 12" in die Nut 11 sehr aufwendig. Es wird durch die Anschlagfläche 26 des Absatzes 25 jedoch erreicht, dass die Anlage des Fremdelements 12" an der Anschlagfläche 26 dem weiteren Ausziehen des Fremdelements 12" aus der Nut 11 einen weiteren Widerstand entgegensetzt, der groß genug sein kann, um ein unbeabsichtigtes Ausziehen des Fremdelements 12" aus der Nut 11 zu vermeiden.

Alternativ oder zusätzlich kann durch die Anschlagfläche 26 eine dauerhafte Positionierung des Fremdelements 12" in einer vordefinierten Position erreicht werden. Dies gilt umso mehr, wenn auf das Fremdelement 12" im verbundenen Zustand und/oder beim Verbinden eine Kraft ausgeübt wird, die das Fremdelement 12" gegen die Anschlagfläche 26 drückt. Diese Kraft kann durch die Ausbildung der zweiten Seitenkante 6 auf das Fremdelement 12" übertragen werden.

Diese Kraft kann auch eine Rückstellungskraft sein, die durch das Fremdelement 12" selbst bereitgestellt wird, weil das Fremdelement 12" beispielsweise in der Nut 11 wenigstens teilweise komprimiert oder deformiert wird, wie dies in der Fig. 6 dargestellt ist. In diesem Fall ist das Fremdelement 12" beispielsweise wenigstens abschnittsweise etwas dicker als die Nut 11 an den entsprechenden Stellen hoch ist, so dass das Fremdelement 12" eine Rückstellkraft erzeugt, die das Fremdelement 12" in Richtung aus der Nut 11 heraus und gegen die Anschlagfläche 26 drückt.

Bei dem in der Fig. 6 dargestellten Paneel 1" ist das Fremdelement 12" nicht ganz bis zum Nutgrund in die Nut 11 eingeschoben. Das Fremdelement 12" kann also beispielsweise beim Verbinden der ersten Seitenkante 5" mit der zweiten Seitenkante 6 weiter in die Nut 11 hereingedrückt werden, was das Verbinden der ersten Seitenkante 5" mit der zweiten Seitenkante 6 erleichtern würde. Aufgrund der Rückstellkraft infolge der mit dem weiteren Einschieben des Fremdelements 12" in die Nut 11 einhergehenden Deformation des Fremdelements 12", wird der in der Nut 11 aufgenommene Teil 13 des Fremdelements 12" wenigstens teilweise wieder in die Gegenrichtung (Auszugsrichtung) bewegt, bis das Fremdelement 12" gegen die Anschlagfläche 26 des Absatzes 25 in der oberen Flanke der Nut 11 stößt und eine Selbstpositionierung des Fremdelements 12" bewirkt.

Bei dem in der Fig. 6 dargestellten Paneel 1" schließt sich an den in der Nut 11 aufgenommenen Teil 13 des Fremdelements 12 " ein nach unten gerichteter Teil 36 des Fremdelements 12" an, der beim dargestellten Fremdelement 12" in das Scharnierelement 23" übergeht. Der sich an den in der Nut 11 aufgenommenen Teil 13 des Fremdelements 12" anschließende Teil 36 des Fremdelements 12" kann um eine längs zur ersten Seitenkante 5" laufende Schwenkachse nach vorne in Richtung der zweiten Seitenkante 6 verschwenkt sein. Das Fremdelement 12" kann nämlich so weit in die Nut 11 eingeschoben werden, dass der entsprechende Teil 36 des Fremdelements 12" gegen das distale Ende der unteren Lippe 28 der Nut 11 stößt und dementsprechend gegenüber dem weiter in die Nut eingeschobenen Teil 13 des Fremdelements 12" verschwenkt wird. Der Winkel α zwischen dem in der Nut 11 aufgenommenen Teil 13 des Fremdelements 12" und dem daran anschließenden Teil 36 des Fremdelements 12" ist folglich im unverbundenen Zustand geringer als im verbundenen Zustand. Durch das Verschwenken des Fremdelements 12" wird eine Rückstellkraft erzeugt, die versucht, den in der Nut 11 aufgenommenen Teil 13 des Fremdelements 12" aus der Nut 11 herauszuziehen. Die Rückstellkraft kann zusätzlich oder alternativ zu der zuvor beschriebenen Rückstellkraft infolge des weiteren Einschiebens des in der Nut 11 aufgenommenen Teils 13 des Fremdelements 12" bereitgestellt werden. Das Fremdelement 12" wird jedoch nicht aus der Nut 11 herausgezogen, sondern gelangt lediglich in Anlage an die Anschlagfläche 26, die von einem Absatz 25 in Form einer Stufe in der oberen Nutflanke der Nut 11 gebildet wird. Zudem ist der der Winkel β zwischen der unteren Flanke 35 der Nut 11 und der Endfläche 27 der unteren Lippe 28 der Nut 11 größer als der Winkel α zwischen dem in der Nut 11 aufgenommenen Teil 13 des Fremdelements 12" und dem daran anschließenden Teil 36 des Fremdelements 12". Der in der Nut aufgenommene Teil 13 des Fremdelements 12" weist dabei die gleiche Orientierung auf, wie die untere Flanke 35 der Nut 11. Somit ergibt sich ein Freiraum 34 zwischen der Endfläche 27 der unteren Lippe 28 der Nut 11 und dem angrenzenden Teil 36 des Fremdelements 12". Zudem ergibt sich eine definierte Position des Fremdelements 12", welche die Verriegelung der ersten Seitenkante 5" und der zweiten Seitenkante 6 gewährleistet. Ein übermäßiges Ausweichen des Verriegelungselements 12" bei erhöhter Belastung der Verbindung kann so vermieden werden.

Den beiden in den Fig. 5 und 6 dargestellten Fremdelementen 12" ist gemeinsam, dass der in der Nut 11 aufgenommene Teil 13 des Fremdelements 12" und der das gegenüberliegende Ende bildende Verriegelungsabschnitt 22" über ein Scharnierelement 23" miteinander verbunden sind. Mit diesem Scharnierelement 23" stützt sich der Verriegelungsabschnitt 22" und letztlich das Fremdelement 12" selbst auf dem Untergrund ab, auf dem die Paneele 1" verlegt werden.

Um die Verbindung zwischen der ersten Seitenkante 5" und der zweiten Seitenkante 6 zu stabilisieren, grenzt der dem Verriegelungsabschnitt 22" gegenüberliegende Bereich des Scharnierelements 23" an eine steile Endfläche 27 der unteren Lippe 28 der Nut 11 an. Die Endfläche 27 schließt beim in Fig. 5 dargestellten und insoweit bevorzugten Paneel 1" einen Winkel von größer 60° mit der Horizontalen ein. Beim in Fig. 6 dargestellten und insoweit bevorzugten Paneel 1" ist der Winkel etwas flacher und beträgt wenigstens 50°. Dadurch wird erreicht, dass das Fremdelement 12" beim Verbinden mit der zweiten Seitenkante 6 etwas weiter in die Nut 11 ausweichen kann. Anschließend kann sich das Fremdelement 12" bedarfsweise selbst wieder weiter aus der Nut 11 herausdrücken.

In der Fig. 7 ist ein Paneel 1" dargestellt, das im Wesentlichen dem in der Fig. 5 dargestellten Paneel 1" entspricht. Ein Unterschied besteht darin, dass bei der ersten Seitenkante 5" des in der Fig. 7 dargestellten Paneels 1" die Nut 11 etwas höher angeordnet ist als bei dem in der Fig. 5 dargestellten Paneel. Aufgrund dieser hohen Ähnlichkeit der Paneele 1" werden in den Fig. 5 und 7 die gleichen Bezugszeichen verwendet. Bei dem Fremdelement 12" der Fig. 7 ist ferner ein Fortsatz 29 vorgesehen, mittels diesem sich das Fremdelement 12" im verbundenen Zustand der ersten Seitenkante 5" und der zweiten Seitenkante 6 an der zweiten Seitenkante 6 abstützt. Beim dargestellten und insoweit bevorzugten Paneel 1" stützt sich das Fremdelement 12" an einer überwiegend in Richtung des distalen Endes der zweiten Seitenkante 6 weisenden Fläche 30 ab. Zudem ist diese Fläche 30 beim dargestellten und insoweit bevorzugten Paneel 1" am Verriegelungselement 18 vorgesehen. Des Weiteren ist in diesem Fall der Fortsatz 29 eine im Wesentlichen geradlinige Verlängerung des in der Nut 11 aufgenommenen Teils 13 des Fremdelements 12". Der Fortsatz 29 stützt sich daher im verbundenen Zustand der ersten und der zweiten Seitenkante 5'',6 stabiler gegenüber dem Nutgrund ab. Andere Ausgestaltungen des Fortsatzes 29 oder Fremdelements 12" wären jedoch grundsätzlich denkbar. Jedenfalls sorgt die zusätzliche Anlage des Fremdelements 12" über den Fortsatz 29 an der zweiten Seitenkante 6 zu einer zuverlässigeren Positionierung des Fremdelements 12" in der verbundenen Position der ersten und der zweiten Seitenkante 5",6.

Die in der Fig. 8 dargestellten Paneele 1" entsprechen im Wesentlichen den in der Fig. 6 dargestellten Paneelen 1", so dass gleiche Bezugszeichen verwendet werden. Auch bei diesen Paneelen 1" weist das Fremdelement 12" einen Fortsatz 29 auf, der im Wesentlichen eine geradlinige Verlängerung des in der Nut 11 aufgenommenen Teils 13 des Fremdelements 12" bildet. Zudem kann der in der Nut aufgenommene Teil 13 des Fremdelements 12" beim Verbinden der beiden Seitenkanten 5'',6 noch etwas weiter in die Nut 11 hineingedrückt werden, als dies in der Fig. 8 dargestellt ist. Beim Verbinden der beiden Seitenkanten 5'',6 drückt nämlich das Verriegelungselement 18 der zweiten Seitenkante 6 den Verriegelungsabschnitt 22" und den Fortsatz 29 nach innen. Dabei wird eine Rückstellkraft erzeugt, die das Fremdelement 12" wieder etwas aus der Nut 11 herauskommen lässt, wenn die beiden Seitenkanten 5'',6 miteinander verbunden sind. Das Fremdelement 12" liegt dann bedarfsweise an der Anschlagfläche 26 des Absatzes 25 in der oberen Nutflanke der Nut 11 an. Gleichzeitig kann der Fortsatz 29 des Fremdelements 12" in eine Ausnehmung 31 der zweiten Seitenkante 6, beispielsweise im Verriegelungselement 18, eingreifen. Dort liegt der Fortsatz 29 beim dargestellten und insoweit bevorzugten Paneel 1" an einer überwiegend nach oben weisenden Kontaktfläche 32 an. Dadurch wird das Fremdelement 12" gegen die obere Nutflanke der Nut 11 gedrückt und dort beispielsweise am Anschlag 26 des Absatzes 25 positioniert und gehalten. Dadurch kann letztlich die Verriegelung der beiden Seitenkanten 5'',6 untereinander noch verbessert werden.

Bei dem in der Fig. 8 dargestellten Paneel 1" kann alternativ oder zusätzlich eine Vorspannung des Fremdelements 12" erreicht werden, indem sich an den in der Nut 11 aufgenommenen Teil 13 des Fremdelements 12 '' ein nach unten gerichteter Teil 36 des Fremdelements 12" anschließt, der beim dargestellten Fremdelement 12" in das Scharnierelement 23" übergeht. Der sich an den in der Nut 11 aufgenommenen Teil 13 des Fremdelements 12" anschließende Teil 36 des Fremdelements 12" kann um eine längs zur ersten Seitenkante 5" laufende Schwenkachse nach vorne in Richtung der zweiten Seitenkante 6 verschwenkt sein. Das Fremdelement 12" kann nämlich so weit in die Nut 11 eingeschoben werden, dass der entsprechende Teil 36 des Fremdelements 12" gegen das distale Ende der unteren Lippe 28 der Nut 11 stößt und entsprechend verschwenkt ist.

Der Winkel α zwischen dem in der Nut 11 aufgenommenen Teil 13 des Fremdelements 12" und dem daran anschließenden Teil 36 des Fremdelements 12" ist folglich im unverbundenen Zustand geringer als im verbundenen Zustand. Durch das Verschwenken des Fremdelements 12" wird eine Rückstellkraft erzeugt, die versucht, den in der Nut 11 aufgenommenen Teil 13 des Fremdelements 12" aus der Nut 11 herauszuziehen. Die Rückstellkraft kann zusätzlich oder alternativ zu der zuvor beschriebenen Rückstellkraft infolge des weiteren Einschiebens des in der Nut 11 aufgenommenen Teils 13 des Fremdelements 12" bereitgestellt werden. Das Fremdelement 12" wird jedoch nicht aus der Nut 11 herausgezogen, sondern gelangt lediglich in Anlage an die Anschlagfläche 26, die von einem Absatz 25 in Form einer Stufe in der oberen Nutflanke der Nut 11 gebildet wird. Zudem ist der der Winkel β zwischen der unteren Flanke 35 der Nut 11 und der Endfläche 27 der unteren Lippe 28 der Nut 11 größer als der Winkel α zwischen dem in der Nut 11 aufgenommenen Teil 13 des Fremdelements 12" und dem daran anschließenden Teil 36 des Fremdelements 12". Der in der Nut aufgenommene Teil 13 des Fremdelements 12" weist dabei die gleiche Orientierung auf, wie die untere Flanke 35 der Nut 11. Somit ergibt sich ein Freiraum 34 zwischen der Endfläche 27 der unteren Lippe 28 der Nut 11 und dem angrenzenden Teil 36 des Fremdelements 12". Zudem ergibt sich eine definierte Position des Fremdelements 12", welche die Verriegelung der ersten Seitenkante 5" und der zweiten Seitenkante 6 gewährleistet. Ein übermäßiges Ausweichen des Verriegelungselements 12" bei erhöhter Belastung der Verbindung kann so vermieden werden.

In der Fig. 9 ist eine abweichende Ausgestaltung eines Fremdelements 12‴dargestellt, und zwar bei einer bestimmten Ausbildung der ersten Seitenkante 5", die im Wesentlichen der Ausbildung der ersten Seitenkante 5" gemäß Fig. 6 entspricht. Grundsätzlich könnte diese Art des Fremdelements 12''' aber auch bei anderen zuvor dargestellten und weiteren Ausgestaltungen der ersten Seitenkante 5,5',5" vorgesehen sein. Das Fremdelement gemäß der Fig. 9 weist kein Scharnierelement auf, um das der Verriegelungsabschnitt 22‴ geschwenkt werden kann, um die beiden Seitenkanten 5'',6 miteinander zu verbinden. Um dennoch die benötigte Flexibilität und/oder Elastizität des Fremdelements 12‴ für das Verriegeln der beiden Seitenkanten 5'',6 bereitstellen zu können, weist das Fremdelement 12‴ einen Hohlraum 33 auf, der sich längs zur ersten Seitenkante 5" erstreckt und senkrecht zur Längserstreckung der ersten Seitenkante 5" vom Fremdelement 12‴ umgriffen ist.

Werden die beiden Seitenkanten 5'',6 miteinander verbunden, kann das Verriegelungselement 18 der zweiten Seitenkante 6 das Fremdelement 12‴ zusammendrücken, so dass der vordere, als Verriegelungsabschnitt 22‴ ausgebildete Teil des Fremdelements 12‴ gegen den Hohlraum 33 gedrückt wird. Dadurch wird der Hohlraum des Fremdelements 12‴ zusammengedrückt und/oder komprimiert, so dass das Fremdelement 12‴ an dem Verriegelungselement 18 vorbei gelangen kann. Anschließend wird der Hohlraum wieder ganz oder teilweise seine Ausgangsform einnehmen und dabei den Verriegelungsabschnitt 22‴ unter die zweite Verriegelungsnase 15 der zweiten Seitenkante 6 drücken, so dass sich die korrespondierenden Verriegelungsnasen 14,15 hintergreifen. Letztlich kann also die benötigte Elastizität und/oder Flexibilität des Fremdelements 12‴ bedarfsweise anstelle durch ein Scharnierelement 23" auch durch einen in das Fremdelement 12‴ integrierten Hohlraum 33 zwischen dem eigentlichen Verriegelungsabschnitt 22‴ und dem in der Nut 11 aufgenommenen Teil 13 des Fremdelements 12‴ bereitgestellt werden.

Bei dem in der Fig. 9 dargestellten Paneel 1" ist zwischen dem Verriegelungsabschnitt 22‴ und dem distalen Ende bzw. der äußeren Endfläche 27 der unteren Lippe 28 der Nut 11 ein Freiraum 34 vorhanden. Der Freiraum 34 resultiert daraus, dass der Winkel α zwischen dem in der Nut aufgenommenen Teil 13 des Fremdelements 12" und dem Verriegelungsabschnitt 22‴ geringer gewählt ist als der Winkel β zwischen der unteren Flanke 35 der Nut 11 und dem distalen Ende der unteren Lippe 28 der Nut 11. Beim dargestellten und insoweit bevorzugten Paneel 1" entspricht die Orientierung des in der Nut 11 aufgenommenen Teils 13 des Fremdelements 12" der Orientierung der unteren Flanke 35 der Nut 11. Beim Einstecken des Fremdelements 12" in die Nut 11 wird der aus der Nut 11 herausstehende Teil des Fremdelements 12", vorliegend der Verriegelungsabschnitt 22‴, geringfügig um eine Schwenkachse längs zur ersten Seitenkante 1" nach vorne, hin zur zweiten Seitenkante 6 verschwenkt. Das Fremdelement 12" wird nämlich soweit in die Nut 11 eingeschoben, bis der Verriegelungsabschnitt 22‴ gegen die Endfläche 27 am distalen Ende der unteren Lippe 28 der Nut 11 stößt und noch etwas weiter. Daher ist der Winkel α zwischen dem in der Nut aufgenommenen Teil 13 des Fremdelements 12" und dem Verriegelungsabschnitt 22‴ im unverbundenen Zustand kleiner als im verbundenen Zustand. Die so erzeugte Vorspannung des Fremdelements 12" wird im verbunden Zustand der Seitenkanten 5'',6 aufrechterhalten, weil das Fremdelement 12" an der unteren Lippe 28 der Nut 11 und an der Anschlagfläche 26 des Absatzes 25 an der oberen Flanke der Nut 11 anliegt. In der Fig. 10 ist eine alternative Ausgestaltung des Paneels 1" gemäß Fig. 9 dargestellt, das ein ähnliches Fremdelement 12‴ aufweist wie das Paneel 1" gemäß Fig. 9. Die erste Seitenkante 5‴ weist jedoch im Gegensatz zu der ersten Seitenkante 5" gemäß Fig. 9 an der oberen Flanke der Nut 11 keinen Absatz auf, der eine in die Nut weisende Anschlagfläche aufweist, an der das Fremdelement 12‴ in Anlage gelangen kann. Das Fremdelement 12‴ ist vorzugsweise reibschlüssig oder infolge eines Klebstoffs stoffschlüssig in der Nut 11 gehalten. Von einem Formschluss wird bei dem dargestellten und insoweit bevorzugten Paneel kein Gebrauch gemacht, obwohl dies ebenfalls möglich wäre.

Das in Fig. 10 dargestellte und insoweit bevorzugte Fremdelement 12‴ entspricht in seiner allgemeinen Form etwa dem in der Fig. 9 dargestellten Fremdelement 12‴. Ein Unterschied besteht jedoch darin, dass das in der Fig. 10 dargestellte Fremdelement 12‴ die benötigte Flexibilität und/oder Elastizität für das Verriegeln der beiden Seitenkanten 5‴, 6 auch ohne einen Hohlraum bereitstellen kann. Dies wird durch eine geeignete Materialwahl und/oder dadurch erreicht, dass der nicht in der Nut 11 aufgenommene Teil des Fremdelements 12‴ verhältnismäßig großvolumig ausgebildet ist. Sowohl in vertikaler als auch in horizontaler Richtung weist der entsprechende Teil des Fremdelements 12‴ recht große Abmessungen auf. Daher reicht bereits eine recht geringe längenspezifische Elastizität und/oder Flexibilität des Fremdelements 12‴ aus, um sicherzustellen, dass das Fremdelement 12‴ beim Verbinden der beiden Seitenkanten 5‴, 6 hinreichend zusammengedrückt und/oder ausgelenkt wird, damit die Seitenkanten 5‴, 6 verbunden werden können. Da die Elastizität und/oder Flexibilität durch das Material und die Form des Verriegelungsabschnitts 22‴ bereitgestellt wird, kann der Verriegelungsabschnitt 22‴ auch unter Verzicht auf ein Scharnierelement unmittelbar mit dem in der Nut aufgenommenen Teil 13 des Fremdelements 12‴ verbunden sein.

Aufgrund des Umstands, dass die Elastizität eines größeren Bereichs des Fremdelements 12‴ und nicht beispielweise die Elastizität eines Scharnierelements 23" ausgenutzt wird, kann eine Fehlfunktionen vermieden und sichergestellt werden, dass das Fremdelement 12‴ nach dem Verbinden der beiden Seitenkanten 5‴, 6 mit seiner Verriegelungsnase 14 die Verriegelungsnase 15 der zweiten Seitenkante 6 sicher hintergreift, um ein unbeabsichtigtes Trennen der beiden Seitenkanten 5‴, 6 zu vermeiden. Dies wird auch dadurch unterstützt, dass sich das Fremdelement 12‴ zwischen den beiden Seitenkanten 5‴, 6 auf dem Boden abstützt, was die vertikale Positionierung und Verrastung des Fremdelements 12‴ unterstützen kann, insbesondere wenn auf dem Paneel 1‴ der zweiten Seitenkante 6 eine Gewichtskraft lastet.

Die in den Fig. 9 und 10 dargestellten Verriegelungsabschnitte 22‴ sind derart elastisch und/oder flexibel ausgebildet, dass der Verriegelungsabschnitt 22‴ beim Verbinden der ersten Seitenkante 5" und der zweiten Seitenkante 6 in Richtung der Paneelebene verschoben und/oder zusammengedrückt wird. Daher kommt das Fremdelement 12" auch ohne ein Scharnierelement aus. Damit der Verriegelungsabschnitt 22‴ dem Verriegelungselement 18 beim Verbinden genug Platz macht, um ein Passieren des Verriegelungselements 18 zu ermöglichen, kann der Verriegelungsabschnitt 22‴ in horizontaler Richtung, die vorliegend parallel zur Paneelebene ist, um etwa 6% bis 15% seiner ursprünglichen Ausdehnung in dieser Richtung verschoben und/oder zusammengedrückt werden.

## Patentansprüche

1. Laminatfußbodenpaneel (1ʺ, 1‴) mit einer Trägerplatte aus einem Holzwerkstoff, Kunststoff oder Wood-Plastic-Compound (WPC), mit einer ersten Seitenkante (5ʺ, 5‴) und mit einer zweiten Seitenkante (6), wobei die erste Seitenkante (5ʺ, 5‴) und die zweite Seitenkante (6) einander gegenüberliegend angeordnet und so korrespondierend zueinander ausgebildet sind, dass die erste Seitenkante (5ʺ, 5‴) durch eine etwa vertikale Bewegung mit der zweiten Seitenkante (6) eines gleichartigen Paneels (1ʺ, 1‴) verbunden und die erste Seitenkante (5ʺ, 5‴) von oben auf die zweite Seitenkante (6) aufgeschoben werden kann, wobei die erste Seitenkante (5ʺ, 5‴) eine erste Verriegelungsnase (14) mit einer überwiegend nach oben weisenden ersten Verriegelungsfläche (16) aufweist, wobei die erste Verriegelungsnase (14) an einem Verriegelungsabschnitt (22ʺ, 22‴) vorgesehen ist, wobei die zweite Seitenkante (6) eine zweite Verriegelungsnase (15) mit einer überwiegend nach unten weisenden zweiten Verriegelungsfläche (17) aufweist, wobei die erste und die zweite Verriegelungsfläche (16,17) im verbundenen Zustand einander in einer Richtung parallel zu den Paneelen (1ʺ, 1‴) hintergreifen, wobei die erste Verriegelungsfläche (16) im verbundenen Zustand die zweite Verriegelungsfläche (17) untergreift, wobei der Verriegelungsabschnitt (22ʺ, 22‴) aus einem Fremdelement (12ʺ, 12‴) gebildet wird und das Fremdelement (12ʺ, 12‴) in einer Nut (11) der ersten Seitenkante (5ʺ, 5‴) gehalten ist,
**dadurch gekennzeichnet,**
**dass** der obere Bereich der Nut (11) oder der an den oberen Bereich der Nut (11) angrenzende Teil der ersten Seitenkante (5ʺ, 5‴) eine Anschlagfläche (26) für das Fremdelement (12ʺ, 12‴) derart bildet, dass das Fremdelement (12ʺ, 12‴) beim Ausziehen aus der Nut (11) und vor dem Verlassen der Nut (11) gegen die Anschlagfläche (26) stößt, um das Fremdelement (12ʺ, 12‴) gegen ein unbeabsichtigtes Ausziehen aus der Nut (11) zu sichern und/oder in der Nut (11) zu positionieren, dass der Verriegelungsabschnitt (22ʺ, 22‴) im verbundenen Zustand der ersten Seitenkante (5ʺ, 5‴) mit der zweiten Seitenkante (6) geeignet ist, sich auf dem Untergrund abzustützen, oder auf einer Zunge (24) der ersten Seitenkante (5ʺ, 5‴) abgestützt ist und dass die zweite Verriegelungsnase (15) am distalen Ende der zweiten Seitenkante (6) vorgesehen ist.

2. Laminatfußbodenpaneel nach Anspruch 1,
**dadurch gekennzeichnet,**
**dass** das Fremdelement (12ʺ, 12‴) formschlüssig in einer Nut (11) der ersten Seitenkante (5ʺ, 5‴) gehalten ist.

3. Laminatfußbodenpaneel nach Anspruch 1 oder 2,
**dadurch gekennzeichnet,**
**dass** im verbundenen Zustand der Verriegelungsabschnitt (22") und/oder der an den in der Nut (11) vorgesehenen Teil (13) des Fremdelements (12") angrenzende Teil (36) des Fremdelements (12") gegenüber dem in der Nut (11) vorgesehenen Teil (13) des Fremdelements (12") zur Erzeugung einer Rückstellkraft in Richtung der zweiten Seitenkante (6) verschwenkt ist.

4. Laminatfußbodenpaneel nach einem der Ansprüche 1 bis 3, **dadurch gekennzeichnet,**
**dass** der Winkel (α) zwischen dem in der Nut (11) vorgesehenen Teil (13) des Fremdelements (12") einerseits und dem Verriegelungsabschnitt (22ʺ) und/oder dem an den in der Nut (11) vorgesehenen Teil (13) des Fremdelements (12") angrenzenden Teil (36) des Fremdelements (12") andererseits im unverbundenen Zustand kleiner ist als im verbundenen Zustand.

5. Laminatfußbodenpaneel nach Anspruch 4,
**dadurch gekennzeichnet**,
der Winkel (α) zwischen dem in der Nut (11) vorgesehenen Teil (13) des Fremdelements (12") einerseits und dem Verriegelungsabschnitt (22") und/oder dem an den in der Nut (11) vorgesehenen Teil (13) des Fremdelements (12, 12', 12") angrenzenden Teil (36) des Fremdelements (12") andererseits im verbundenen Zustand kleiner ist als der Winkel (β) zwischen der unteren Flanke (35) der Nut (11) und dem distalen Ende, insbesondere der Endfläche (27), der unteren Lippe (28) der Nut (11).

6. Laminatfußbodenpaneel nach einem der Ansprüche 1 bis 5, **dadurch gekennzeichnet,**
**dass** im verbundenen Zustand der Verriegelungsabschnitt (22") und/oder der an den in der Nut (11) vorgesehenen Teil (13) des Fremdelements (12") angrenzende Teil (36) des Fremdelements (12") am distalen Ende, insbesondere der Endfläche (27), der unteren Lippe (28) der Nut (11) anliegt und, vorzugsweise, dadurch verschwenkt wird.

7. Laminatfußbodenpaneel nach einem der Ansprüche 1 bis 6, **dadurch gekennzeichnet,**
**dass** die Längserstreckung der Nut (11) in Richtung zum Nutgrund mit der Paneeloberseite einen Winkel γ zwischen 10° und 90°, vorzugsweise zwischen 15° und 65°, insbesondere zwischen 20° und 40°, einschließt.

8. Laminatfußbodenpaneel nach einem der Ansprüche 1 bis 7, **dadurch gekennzeichnet,**
**dass** sich das Fremdelement (12") im verbundenen Zustand der ersten Seitenkante (5'')und der zweiten Seitenkante (6) an einer überwiegend in Richtung des distalen Endes der zweiten Seitenkante (6) weisenden Fläche (30) der zweiten Seitenkante (6) abstützt.

9. Laminatfußbodenpaneel nach einem der Ansprüche 1 bis 8, **dadurch gekennzeichnet,**
**dass** sich das Fremdelement (12") im verbundenen Zustand der ersten Seitenkante (5") und der zweiten Seitenkante (6) in eine Ausnehmung (31) der zweiten Seitenkante (6) hineinerstreckt und dort mit wenigstens einer nach oben und/oder überwiegend nach unten weisenden Kontaktfläche (32) der Ausnehmung (31) in Kontakt kommen kann.

10. Laminatfußbodenpaneel nach einem der Ansprüche 1 bis 9, **dadurch gekennzeichnet,**
**dass** der Verriegelungsabschnitt (22") von dem in der Nut (11) vorgesehenen Teil (13) des Fremdelements (12") über ein Scharnierelement (23,23',23'') verbunden ist und, vorzugsweise, dass der Verriegelungsabschnitt (22") beim Verbinden der ersten Seitenkante (5") mit der zweiten Seitenkante (6) um das Scharnierelement (23") in Richtung des Kernbereichs des Paneels (1") und, vorzugsweise, wieder zurück, verschwenkt werden kann.

11. Laminatfußbodenpaneel nach Anspruch 10,
**dadurch gekennzeichnet,**
**dass** das Scharnierelement (23") weiter weg von der Paneeloberseite angeordnet ist als die erste Verriegelungsnase (15).

12. Laminatfußbodenpaneel nach einem der Ansprüche 1 bis 11, **dadurch gekennzeichnet,**
**dass** der Verriegelungsabschnitt (22‴) beim Verbinden in Richtung der Paneelebene verschoben und/oder zusammengedrückt wird und, vorzugsweise, dass der Verriegelungsabschnitt (22‴) beim Verbinden in Richtung der Paneelebene um 2% bis 25%, weiter vorzugsweise um 4% bis 20%, insbesondere um 6% bis 15%, der Ausdehnung des Verriegelungsabschnitts (22‴) in der Paneelebene verschoben und/oder zusammengedrückt wird.

13. Laminatfußbodenpaneel nach Anspruch 12,
**dadurch gekennzeichnet,**
**dass** zwischen dem Verriegelungsabschnitt (22‴) und dem in der Nut (11) vorgesehenen Teil (13) des Fremdelements (12‴) ein sich längs zur ersten Seitenkante (5") erstreckender Hohlraum (33) im Fremdelement (12‴) vorgesehen ist und, vorzugsweise, dass der Hohlraum (33) beim Verbinden der ersten Seitenkante (5") mit der zweiten Seitenkante (6) zusammengedrückt wird und, weiter vorzugsweise, sich anschließend wieder vergrößern kann.

14. Laminatfußbodenpaneel nach einem der Ansprüche 1 bis 13, **dadurch gekennzeichnet,**
**dass** das Fremdelement (12ʺ, 12‴) aus einem Kunststoffmaterial, vorzugsweise aus wenigstens einem extrudierten Material gefertigt ist, insbesondere aus einer Mehrzahl von Kunststoffen coextrudiert ist.

15. Laminatfußbodenpaneel nach einem der Ansprüche 1 bis 14, **dadurch gekennzeichnet,**
**dass** die zweite Verriegelungsnase (15) an einem Verriegelungselement (18) vorgesehen ist.

16. Laminatfußbodenpaneel nach einem der Ansprüche 1 bis 15, **dadurch gekennzeichnet,**
**dass** sich das Verriegelungselement (18) im Wesentlichen in Richtung der Paneeloberseite erstreckt und dass das Verriegelungselement (18) im verbundenen Zustand der ersten Seitenkante (5ʺ, 5‴) und der zweiten Seitenkante (6) wenigstens abschnittsweise in eine in Richtung der Paneelunterseite offene Nut (10) eingreift.

17. Laminatfußbodenpaneel nach einem der Ansprüche 1 bis 16, **dadurch gekennzeichnet,**
**dass** der Verriegelungsabschnitt (22ʺ, 22‴) bis unter die nach unten offene Nut (10) ragt.

18. Laminatfußbodenpaneel nach einem der Ansprüche 1 bis 17, **dadurch gekennzeichnet,**
**dass** die erste Seitenkante (5'') eine sich im Wesentlichen in Richtung der Paneelunterseite erstreckende Passfeder (9) aufweist, dass die zweite Seitenkante (6) eine korrespondierende Passnut (19) aufweist und dass im verbundenen Zustand der ersten Seitenkante (5ʺ, 5‴) und der zweiten Seitenkante (6) die Passfeder (9) in die Passnut (19) eingreift.

19. Laminatfußbodenpaneel nach einem der Ansprüche 1 bis 18, **dadurch gekennzeichnet,**
**dass** die Passfeder (9) und die Passnut (19) im verbundenen Zustand der ersten Seitenkante (5ʺ, 5‴) und der zweiten Seitenkante (6) korrespondierende Kontaktflächen (20,21) aufweisen und dass die Kontaktflächen (20,21) die erste Seitenkante (5ʺ, 5‴) und die zweite Seitenkante (6) in einer Richtung parallel zu dem Paneel (1ʺ) verriegeln.

20. Laminatfußbodenpaneel nach einem der Ansprüche 1 bis 19, **dadurch gekennzeichnet,**
**dass** die Passfeder (9) und die Passnut (19) im verbundenen Zustand der ersten Seitenkante (5ʺ, 5‴) und der zweiten Seitenkante (6) jeweils zwei korrespondierende Kontaktflächenpaare (20,21) und Anschlagflächenpaare (7) aufweisen und dass die Kontaktflächenpaare (20,21) und die Anschlagflächenpaare (7) die erste Seitenkante (5ʺ, 5‴) und die zweite Seitenkante (6) in zwei entgegengesetzten Richtungen parallel zu dem Paneel (1", 1‴) verriegeln.

21. Laminatfußbodenpaneel nach einem der Ansprüche 1 bis 20, **dadurch gekennzeichnet,**
**dass** im verbundenen Zustand der ersten Seitenkante (5", 5‴) und der zweiten Seitenkante (6) das distale Ende der Passfeder (9) auf dem Nutgrund der Passnut (19) aufliegt.

22. Laminatfußbodenpaneel nach einem der Ansprüche 1 bis 21, **dadurch gekennzeichnet,**
**dass** das Anschlagflächenpaar (7) von Passfeder (9) und Passnut (19) im verbundenen Zustand der ersten Seitenkante (5ʺ, 5‴) und der zweiten Seitenkante (6) in horizontaler Richtung des Paneels (1ʺ, 1‴) auf Höhe der äußeren Kanten der Sichtseite der Paneeloberseite angeordnet ist.

## Claims

1. Laminate flooring panel (1", 1‴) having a carrier plate made of a wood material, plastic or wood-plastic compound (WPC), having a first side edge (5", 5‴) and having a second side edge (6), wherein the first side edge (5", 5‴) and the second side edge (6) are arranged opposite one another and are designed corresponding to one another such that the first side edge (5", 5‴) can be connected to the second side edge (6) of an identical panel (1", 1‴) by a roughly vertical movement and the first side edge (5", 5‴) can be pushed from above onto the second side edge (6), wherein the first side edge (5", 5‴) has a first locking lug (14) with a first locking surface (16) pointing predominantly upwards, wherein the first locking lug (14) is provided on a locking section (22", 22‴), wherein the second side edge (6) has a second locking lug (15) with a second locking surface (17) pointing predominantly downwards, wherein the first and the second locking surface (16, 17), in the connected state, engage behind one another in a direction parallel to the panels (1", 1‴), wherein the first locking surface (16), in the connected state, engages under the second locking surface (17), wherein the locking section (22", 2‴) is formed by a foreign element (12", 12‴) and the foreign element (12", 12‴) is held in a groove (11) of the first side edge (5", 5‴), **characterised in that** the upper region of the groove (11) or the part of the first side edge (5", 5‴) adjoining the upper region of the groove (11) forms a stop surface (26) for the foreign element (12", 12‴) in such manner that the foreign element (12", 12‴) impacts against the stop surface (26) when removed from the groove (11) and before exiting the groove (11) in order to secure the foreign element (12", 12‴) from being removed from the groove (11) unintentionally and/or to position it in the groove (11) **in that** the locking section (22", 22‴), in the connected state of the first side edge (5", 5‴) with the second side edge (6), is suited for being supported on the substrate or is supported on a tongue (24) of the first side edge (5", 5‴) and **in that** the second locking lug (15) is provided on the distal end of the second side edge (6).

2. Laminate flooring panel according to claim 1, **characterised in that** the foreign element (12", 12‴) is held in a positive-locking manner in a groove (11) of the first side edge (5", 5‴).

3. Laminate flooring panel according to claim 1 or 2, **characterised in that**, in the connected state, the locking section (22") and/or the part (36) of the foreign element (12") adjoining the part (13) of the foreign element (12") provided in the groove (11) is pivoted with respect to the part (13) of the foreign element (12") provided in the groove (11) to generate a restoring force in the direction of the second side edge (6).

4. Laminate flooring panel according to any one of claims 1 to 3, **characterised in that** the angle (α) between the part (13) of the foreign element (12") provided in the groove (11), on the one hand, and the locking section (22") and/or the part (36) of the foreign element (12") adjoining the part (13) of the foreign element (12") provided in the groove (11), on the other hand, is smaller in the unconnected state than in the connected state.

5. Laminate flooring panel according to claim 4, **characterised in that** the angle (α) between the part (13) of the foreign element (12") provided in the groove (11), on the one hand, and the locking section (22") and/or the part (36) of the foreign element (12") adjoining the part (13) of the foreign element (12, 12', 12") provided in the groove (11), on the other hand, is smaller in the connected state than the angle (β) between the lower flank (35) of the groove (11) and the distal end, in particular the end surface (27), of the lower lip (28) of the groove (11).

6. Laminate flooring panel according to any one of claims 1 to 5, **characterised in that**, in the connected state, the locking section (22") and/or the part (36) of the foreign element (12") adjoining the part (13) of the foreign element (12") provided in the groove (11) rests on the distal end, in particular the end surface (27), of the lower lip (28) of the groove (11) and, preferably, is pivoted as a result.

7. Laminate flooring panel according to any one of claims 1 to 6, **characterised in that** the longitudinal extension of the groove (11) in the direction of the groove base forms, with the panel upper side, an angle γ of between 10° and 90°, preferably of between 15° and 65°, in particular of between 20° and 40°.

8. Laminate flooring panel according to any one of claims 1 to 7, **characterised in that** the foreign element (12"), in the connected state of the first side edge (5") and the second side edge (6), is supported on a surface (30) of the second side edge (6) pointing largely in the direction of the distal end of the second side edge (6).

9. Laminate flooring panel according to any one of claims 1 to 8, **characterised in that** the foreign element (12"), in the connected state of the first side edge (5") and the second side edge (6), extends into a recess (31) of the second side edge (6) and can come into contact there with at least one contact surface (32) of the recess (31) pointing upwards and/or largely downwards.

10. Laminate flooring panel according to any one of claims 1 to 9, **characterised in that** the locking section (22") is connected by the part (13) of the foreign element (12") provided in the groove (11) via a hinge element (23, 23', 23") and, preferably, **in that** the locking section (22") can be pivoted about the hinge element (23") in the direction of the core region of the panel (1") and, preferably, back again, when the first side edge (5") is connected to the second side edge (6).

11. Laminate flooring panel according to claim 10, **characterised in that** the hinge element (23") is arranged further away from the panel upper side than the first locking lug (15).

12. Laminate flooring panel according to any one of claims 1 to 11, **characterised in that** the locking section (22‴), when being connected, is moved and/or compressed in the direction of the panel plane and, preferably, **in that** the locking section (22‴), when being connected, is moved and/or compressed in the direction of the panel plane by 2% to 25%, more preferably by 4% to 20%, in particular by 6% to 15%, of the expansion of the locking section (22‴) in the panel plane.

13. Laminate flooring panel according to claim 12, **characterised in that**, between the locking section (22‴) and the part (13) of the foreign element (12‴) provided in the groove (11), a hollow space (33) extending longitudinally to the first side edge (5") is provided in the foreign element (12‴) and, preferably, **in that** the hollow space (33), when the first side edge (5") is connected to the second side edge (6), is compressed and, more preferably, can then be enlarged again.

14. Laminate flooring panel according to any one of claims 1 to 13, **characterised in that** the foreign element (12", 12‴) is made from a plastic material, preferably from at least one extruded material, in particular is coextruded from a number of plastics.

15. Laminate flooring panel according to any one of claims 1 to 14, **characterised in that** the second locking lug (15) is provided on a locking element (18).

16. Laminate flooring panel according to any one of claims 1 to 15, **characterised in that** the locking element (18) extends substantially in the direction of the panel upper side and **in that** the locking element (18), in the connected state of the first side edge (5", 5‴) and the second side edge (6), engages at least in sections into a groove (10) open in the direction of the panel underside.

17. Laminate flooring panel according to any one of claims 1 to 16, **characterised in that** the locking section (22", 22‴) protrudes up to under the groove (10) which is open at the bottom.

18. Laminate flooring panel according to any one of claims 1 to 17, **characterised in that** the first side edge (5") has a fitting tongue (9) extending substantially in the direction of the panel underside, **in that** the second side edge (6) has a corresponding fitting groove (19) and **in that**, in the connected state of the first side edge (5", 5‴) and the second side edge (6), the fitting tongue (9) engages into the fitting groove (19).

19. Laminate flooring panel according to any one of claims 1 to 18, **characterised in that** the fitting tongue (9) and the fitting groove (19), in the connected state of the first side edge (5", 5‴) and the second side edge (6), have corresponding contact surfaces (20, 21) and **in that** the contact surfaces (20, 21) lock the first side edge (5", 5‴) and the second side edge (6) in a direction parallel to the panel (1").

20. Laminate flooring panel according to any one of claims 1 to 19, **characterised in that** the fitting tongue (9) and the fitting groove (19), in the connected state of the first side edge (5", 5‴) and the second side edge (6), each have two corresponding contact surface pairs (20, 21) and stop surface pairs (7) and **in that** the contact surface pairs (20, 21) and the stop surface pairs (7) lock the first side edge (5", 5‴) and the second side edge (6) in two opposing directions parallel to the panel (1", 1‴).

21. Laminate flooring panel according to any one of claims 1 to 20, **characterised in that**, in the connected state of the first side edge (5", 5‴) and the second side edge (6), the distal end of the fitting tongue (9) rests on the groove base of the fitting groove (19).

22. Laminate flooring panel according to any one of claims 1 to 21, **characterised in that** the stop surface pair (7) of fitting tongue (9) and fitting groove (19), in the connected state of the first side edge (5", 5‴) and the second side edge (6), is arranged in the horizontal direction of the panel (1", 1‴) at the height of the outer edges of the visible side of the panel upper side.

## Revendications

1. Revêtement de sol stratifié (1", 1‴) avec une plaque de support en un matériau à base de bois, en un matériau plastique ou en un composite bois-plastique (WPC Wood-Plastic-Compound), comprenant un premier bord latéral (5", 5‴) et un deuxième bord latéral (6), le premier bord latéral (5", 5‴) et le deuxième bord latéral (6) étant agencés de manière à se faire face l'un à l'autre et sont conçus pour correspondre l'un à l'autre de telle manière que le premier bord latéral (5", 5‴) peut être assemblé par un mouvement sensiblement vertical au deuxième bord (6) d'un panneau (1", 1‴) identique et le premier bord latéral (5", 5‴) peut être glissé par le haut sur le deuxième bord latéral (6), le premier bord latéral (5", 5‴) comportant un premier ergot de verrouillage (14) muni d'une première surface de verrouillage (16) orientée principalement vers le haut, le premier ergot de verrouillage (14) étant ménagé sur une section de verrouillage (22", 22‴), le deuxième bord latéral (6) comportant un deuxième ergot de verrouillage (15) muni d'une deuxième surface de verrouillage (17) orientée principalement vers le bas, la première et la deuxième surface de verrouillage (16, 17) venant, une fois assemblées, en prise par l'arrière l'une avec l'autre dans une direction parallèle aux panneaux (1", 1‴), la première surface de verrouillage (16) venant, une fois assemblée, en prise par le dessous avec la deuxième surface de verrouillage (17), la section de verrouillage (22", 22‴) étant formée à partir d'un élément étranger (12", 12‴) et l'élément étranger (12", 12‴) étant maintenu dans une rainure (11) du premier bord latéral (5", 5‴),
**caractérisé en ce que**
la section supérieure de la rainure (11) ou la partie du premier bord latéral (5", 5‴) adjacente à la section supérieure de rainure ( 11 ) forme une surface de butée (26) pour l'élément étranger (12", 12‴) de telle manière que l'élément étranger (12", 12‴) bute contre la surface de butée (26) lors de l'extraction hors de la rainure (11) et avant de quitter la rainure (11) afin d'empêcher une extraction involontaire de l'élément étranger (12", 12‴) hors de la rainure et/ou pour le positionner dans la rainure (11), **en ce que** la section de verrouillage (22', 22"), à l'état assemblé du premier bord latéral (5", 5‴) avec le deuxième bord latéral (6), est apte à s'appuyer sur le support ou est en appui sur une languette (24) du premier bord latéral (5", 5‴) et **en ce que** le deuxième ergot de verrouillage (15) est ménagé sur l'extrémité distale du deuxième bord latéral (6).

2. Revêtement de sol stratifié selon la revendication 1,
**caractérisé en ce que**
l'élément étranger (12", 12‴) est maintenu, par liaison de forme, dans une rainure (11) du premier bord latéral (5", 5‴).

3. Revêtement de sol stratifié selon la revendication 1 ou 2,
**caractérisé en ce que**
à l'état assemblé, la section de verrouillage (22") et/ou la partie (36) de l'élément étranger (12") adjacente à la partie (13) de l'élément étranger (12") ménagée dans la rainure (11) est pivotée par rapport à la partie (13) de l'élément étranger (12") ménagée dans la rainure (11) pour générer une force de rappel en direction du deuxième bord latéral (6).

4. Revêtement de sol stratifié selon l'une des revendications 1 à 3,
**caractérisé en ce que**
l'angle (α) entre la partie (13) de l'élément étranger (12") ménagée dans la rainure (11) d'une part et la section de verrouillage (22") et/ou la partie (36) de l'élément étranger (12") adjacente à la partie (13) de l'élément étranger (12", 12‴) ménagée dans la rainure (11) d'autre part est plus petit à l'état non assemblé qu'à l'état assemblé.

5. Revêtement de sol stratifié selon la revendication 4,
**caractérisé en ce que**
l'angle (a) entre la partie (13) de l'élément étranger (12") ménagée dans la rainure (11) d'une part et la section de verrouillage (22") et/ou la partie (36) de l'élément étranger (12") adjacente à la partie (13) de l'élément étranger (12, 12', 12") ménagée dans la rainure (11) d'autre part est, à l'état assemblé, plus petit que l'angle (β) entre le flanc inférieur (35) de la rainure (11) et l'extrémité distale, notamment de la face d'extrémité (27), de la lèvre inférieure (28) de la rainure (11).

6. Revêtement de sol stratifié selon l'une des revendications 1 à 5,
**caractérisé en ce que**
à l'état assemblé, la section de verrouillage (22") et/ou la partie (36) de l'élément étranger (12") adjacente à la partie (13) de l'élément étranger (12") ménagée dans la rainure (11) s'appuie sur l'extrémité distale, en particulier de la surface d'extrémité (27), de la lèvre inférieure (28) de la rainure (11) et est ainsi, de préférence, pivotée.

7. Revêtement de sol stratifié selon l'une des revendications 1 à 6,
**caractérisé en ce que**
l'extension longitudinale de la rainure (11) en direction du fond de la rainure forme, avec la face supérieure du panneau, un angle γ compris entre 10° et 90°, de préférence entre 15° et 65°, en notamment entre 20° et 40°.

8. Revêtement de sol stratifié selon l'une des revendications 1 à 7,
**caractérisé en ce que**
l'élément étranger (12") s'appuie, à l'état assemblé du premier bord latéral (5") et du deuxième bord latéral (6), sur une surface (30) du deuxième bord latéral (6) orientée principalement en direction de l'extrémité distale du deuxième bord latéral (6).

9. Revêtement de sol stratifié selon l'une des revendications 1 à 8,
**caractérisé en ce que**
l'élément étranger (12") s'étend, à l'état assemblé du premier bord latéral (5") et du deuxième bord latéral (6), dans un évidement (31) du deuxième bord latéral (6) et là il peut venir en contact avec au moins une surface de contact (32) de l'évidement (31) orientée vers le haut et/ou principalement vers le bas.

10. Revêtement de sol stratifié selon l'une des revendications 1 à 9,
**caractérisé en ce que**
la section de verrouillage (22") de la partie (13) de l'élément étranger (12") ménagée dans la rainure (11) est reliée par l'intermédiaire d'un élément de charnière (23, 23', 23") et, de préférence, **en ce que** la section de verrouillage (22"), lors de l'assemblage du premier bord latéral (5") avec le deuxième bord latéral (6), peut pivoter autour de l'élément de charnière (23") en direction de la zone centrale du panneau (1") et, de préférence, revenir à nouveau en arrière.

11. Revêtement de sol stratifié selon la revendication 10,
**caractérisé en ce que**
l'élément de charnière (23") est agencé plus loin de la face supérieure du panneau que le premier ergot de verrouillage (15).

12. Revêtement de sol stratifié selon l'une des revendications 1 à 11,
**caractérisé en ce que**
la section de verrouillage (22‴) est déplacée et/ou comprimée, lors de l'assemblage, en direction du plan du panneau, et, de préférence, **en ce que** la section de verrouillage (22‴) est déplacée et/ou comprimée, lors de l'assemblage, en direction du plan du panneau, de 2 % à 25 %, de préférence de 4 % à 20 %, notamment de 6 % à 15 %, de l'expansion de la section de verrouillage (22‴) dans le plan du panneau.

13. Revêtement de sol stratifié selon la revendication 12,
**caractérisé en ce que**
l'on prévoit, entre la section de verrouillage (22‴) et la partie (13) de l'élément étranger (12‴) ménagée dans la rainure (11), un espace vide (33) dans l'élément étranger (12‴) s'étendant le long du premier bord latéral (5") et, de préférence, **en ce que** l'espace vide (33) est comprimé, lors de l'assemblage du premier bord latéral (5") avec le deuxième bord latéral (6), et, tout particulièrement, peut ensuite s'agrandir à nouveau.

14. Revêtement de sol stratifié selon l'une des revendications 1 à 13,
**caractérisé en ce que**
l'élément étranger (12ʺ, 12‴) est fabriqué en un matériau plastique, de préférence en au moins un matériau extrudé, notamment coextrudé à partir d'une pluralité de matériaux plastiques.

15. Revêtement de sol stratifié selon l'une des revendications 1 à 14,
**caractérisé en ce que**
l'on prévoit le deuxième ergot de verrouillage (15) sur un élément de verrouillage (18).

16. Revêtement de sol stratifié selon l'une des revendications 1 à 15,
**caractérisé en ce que**
l'élément de verrouillage (18) s'étend sensiblement en direction de la face supérieure du panneau et **en ce que** l'élément de verrouillage (18), à l'état assemblé du premier bord latéral (5ʺ, 5‴) et du deuxième bord latéral (6), vient en prise, au moins par sections, dans une rainure (10) ouverte en direction de la face inférieure du panneau.

17. Revêtement de sol stratifié selon l'une des revendications 1 à 16,
**caractérisé en ce que**
la section de verrouillage (22ʺ, 22‴) fait saillie jusqu'en dessous de la rainure (10) ouverte vers le bas.

18. Revêtement de sol stratifié selon l'une des revendications 1 à 17,
**caractérisé en ce que**
le premier bord latéral (5") présente une clavette (9) s'étendant sensiblement en direction de la face inférieure du panneau, **en ce que** le deuxième bord latéral (6) présente une rainure de précision (19) correspondante et **en ce que**, à l'état assemblé du premier bord latéral (5ʺ, 5‴) et du deuxième bord latéral (6), la clavette (9) vient en prise dans la rainure de précision (19).

19. Revêtement de sol stratifié selon l'une des revendications 1 à 18,
**caractérisé en ce que**
la clavette (9) et la rainure de précision (19) présentent, à l'état assemblé du premier bord latéral (5ʺ, 5‴) et du deuxième bord latéral (6), des surfaces de contact (20, 21) correspondantes et **en ce que** les surfaces de contact (20, 21) verrouillent le premier bord latéral (5ʺ, 5‴) et le deuxième bord latéral (6) dans une direction parallèle au panneau (1").

20. Revêtement de sol stratifié selon l'une des revendications 1 à 19,
**caractérisé en ce que**
la clavette (9) et la rainure de précision (19) présentent, à l'état assemblé du premier bord latéral (5ʺ, 5‴) et du deuxième bord latéral (6), respectivement deux paires de surfaces de contact (20, 21) et de surfaces de butée (7) correspondantes, et **en ce que** les paires de surfaces de contact (20, 21) et les paires de surfaces de butée (7) verrouillent le premier bord latéral (5ʺ, 5‴) et le deuxième bord latéral (6) dans deux directions opposées parallèles au panneau (1ʺ, 1‴).

21. Revêtement de sol stratifié selon l'une des revendications 1 à 20,
**caractérisé en ce que**
à l'état assemblé du premier bord latéral (5ʺ, 5‴) et le deuxième bord latéral (6), l'extrémité distale de la clavette (9) repose sur le fond de la rainure de précision (19).

22. Revêtement de sol stratifié selon l'une des revendications 1 à 21,
**caractérisé en ce que**
la paire de surfaces de butée (7) de la clavette (9) et de la rainure de précision (19) est agencée, à l'état assemblé du premier bord latéral (5ʺ, 5‴) et du deuxième bord latéral (6), dans la direction horizontale du panneau (1ʺ, 1‴), à hauteur des bords extérieurs de la face visible de la face supérieure du panneau.
